# EUROPÄISCHE PATENTSCHRIFT

(11) **EP 1 734 330 B1**
(45) Veröffentlichungstag und Bekanntmachung des Hinweises auf die Patenterteilung: **05.01.2011**
(21) Anmeldenummer: 06011980.7
(22) Anmeldetag: 09.06.2006
(51) Int. Cl.: F41G 11/00, F41G 1/387

(54) **Montagevorrichtung für ein Zielfernrohr**
Mounting device for a telescopic sight
Dispositif de montage d'une lunette de visée téléscopique

(30) Priorität: 17.06.2005 DE 102005028516
(43) Veröffentlichungstag der Anmeldung: 20.12.2006
(73) Patentinhaber: Blaser, Horst, 88316 Isny (DE)
(72) Erfinder: Blaser, Horst, 88316 Isny (DE)
(74) Vertreter: Thämer, Wolfgang

(56) Entgegenhaltungen:
- DE-A1- 10 303 002
- DE-A1- 10 358 666
- DE-U- 7 431 828
- FR-A- 2 569 264
- US-A- 4 205 473

## Beschreibung

Die Erfindung betrifft ein System zur Fixierung einer Montagevorrichtung für ein Zielfernrohr an einer Schusswaffe mit einer schusswaffenseitigen Hinterschneidung und mit einem montagevorrichtungsseitigen - mit einem Schwenkhebel versehenen - Montagekörper, wobei der Montagekörper über - an seinem vorderen und hinteren Ende angeordnete - Ausrichtelemente an der Schusswaffe aufliegt.

Eine gattungsgemäße Montagevorrichtung ist zum Beispiel aus der Offenlegungsschrift 103 58 666 des Anmelders bekannt. Hierbei ist die Befestigungsvorrichtung derart ausgebildet, daß ein Ausrichtelement auf einer Schlittenführung gehalten ist und zum Befestigen des Montagekörpers das beweglich gelagerte Ausrichtelement gegen das feststehende Ausrichtelement bewegt wird. Es wird somit eine Befestigungskraft ausgeübt, die zwischen den beiden Ausrichtelementen wirkt. Das bewegliche Ausrichtelement ist dabei auf einem Gewinde geführt, wodurch das Montieren beziehungsweise Demontieren des Montagekörpers mit dieser Vorrichtung sehr aufwendig ist.

Aus der DE 103 03 002 A1 ist eine Vorrichtung zur Montage eines Zielfernrohres an einer Waffe bekannt. Diese Vorrichtung hat zwei voneinander beabstandete Montagefüße. In jedem Montagefuß ist ein um 60° schwenkbarer Spannbolzen angeordnet, der bei der Montage in eine waffenseitige Ausnehmung mit Hinterschneidungen eingreift. Jeder Spannbolzen wird mittels einer Tellerfeder gegen die Hinterschneidungen geklemmt.

Ferner ist aus der US-A-4 205 473 ist eine Schwenkmontagevorrichtung bekannt, bei der sich die Vorrichtung ebenfalls über zwei Montagefüße auf der Schusswaffe abstützt. Jeder Montagefuß weist einen um 90° schwenkbaren Spannbolzen auf. Jeder Spannbolzen hat zwei Klemmflügel mit konisch gewölbten Klemmflächen. Die Klemmflügel hintergreifen bei der Montage entsprechende Ausnehmungen an der Schusswaffe.

Die vorliegende Erfindung hat es sich zur Aufgabe gemacht, eine Montagevorrichtung zur Verfügung zu stellen, die für den Anwender möglichst einfach zu bedienen ist.

Gelöst wird diese Aufgabe durch eine Montagevorrichtung, bei welcher am Schwenkhebel - als Teil einer Befestigungsvorrichtung - in dessen oberen Bereich - als Drehachse - ein Gewindestift und in dessen unteren Bereich mindestens ein Klemmflügel angeordnet ist. Im Montagekörper ist eine Gewindebüchse angeordnet. Der Gewindestift des Schwenkhebels ist in die Gewindebüchse des Montagekörpers eingeschraubt. Im montierten Zustand untergreifen der oder die Klemmflügel die Hinterschneidung. Durch die Schwenkbarkeit des Schwenkhebels (50) ist oder sind die Klemmflügel klemmend gegen die Hinterschneidung ziehbar.

Der wesentliche Vorteil der Erfindung liegt darin, daß zur Befestigung nur ein bewegliches Teil notwendig ist. Der Schwenkhebel ist für den Benutzer einer entsprechend ausgestatteten Schußwaffe zum Beispiel mit einem Daumen zu betätigen. Die Montagevorrichtung wird dabei auf die Schußwaffe gesetzt, derart, daß die Ausrichtelemente sich auf dem entsprechenden Bereich der Schußwaffe abstützen und zumindest ein Klemmflügel des Schwenkhebels zumindest in Opposition gelangt zu zumindest einer Hinterschneidung. Durch das Verschwenken des Schwenkhebels greift dann der oder die Klemmflügel in die Hinterschneidung/en. Um ein verspannen möglichst zu vermeiden, was bei dem Einsatz eines Zielfernrohres unter Umständen zu Maßabweichungen führt, ist es grundsätzlich günstig, auf einen symmetrischen Aufbau der Montagevorrichtung zu achten. Insbesondere die Befestigungsteile, also wo entsprechende Haltekräfte erzeugt beziehungsweise abgestützt werden, sind günstigerweise symmetrisch angeordnet. Hieraus resultiert auch, daß bevorzugt zwei in verriegeltem Zustand symmetrisch zum Lauf angeordnete Klemmflügel mit entsprechenden Hinterschneidungen zusammenwirken.

In diesem Zusammenhang dient das Ausrichtelement zum einen zum Ausrichten des Montagekörpers an der Waffe, es erleichtert also die Montage beziehungsweise Führung, zum anderen stützt das Ausrichtelement hernach aber auch den Montagekörper auf der Waffe in geeigneter Weise ab.

In einer bevorzugten Variante der Erfindung ist vorgesehen, daß die Längsachsen der Ausrichtelemente zueinander parallel sind. Die Ausrichtelemente dienen dazu, den Montagekörper auf der Schußwaffe abzustützen. Sie bilden letztendlich die tatsächliche Anlagefläche des Montagekörpers auf der Waffe. Das Ausrichtelement ist dabei zum Beispiel eine Ebene oder entsprechend geformte, zum Beispiel gebogene Fläche. Es kann sich aber auch um eine stift- oder bolzenartige Ausgestaltung handeln.

Da die Längsachsen der Ausrichtelemente zueinander parallel sind, ergibt sich eine ordentliche, exakte Verbindungsrichtung ohne zu einem Klemmen zu führen.

Des weiteren ist es von Vorteil, daß die von dem Schwenkhebel resultierende Befestigungskraft bei der Montage parallel beziehungsweise im wesentlichen parallel ist zu der Längsachse des Ausrichtelementes. Hieraus resultiert, daß die Befestigungskräfte in optimaler Weise von den Ausrichtelementen aufgenommen und übertragen werden.

Günstigerweise ist die Befestigungsvorrichtung zwischen zwei Ausrichtelementen angeordnet. Hieraus resultiert eine möglichst platzsparende, aber auch mechanisch stabile Anordnung.

Besonders günstig ist es, wenn die Befestigungskraft im Schwerpunkt oder in der Nähe des Schwerpunktes des Montagekörpers an diesem angreift. Hierdurch wird eine möglichst gute, weil gleiche Verteilung der Befestigungskräfte auf die einzelnen Ausrichtelemente erreicht. Dabei hat es sich als günstig erwiesen, wenn der Angriffspunkt der Befestigungskraft etwas nach vorne, zum Laufende hin versetzt ist.

Vorteilhafterweise ist die Befestigungsvorrichtung Teil der Montagevorrichtung und die Hinterschneidung an der Schußwaffe vorgesehen. Eine solche Ausgestaltung führt dazu, daß an der Waffe selber die Befestigungsvorrichtung nicht vorgesehen ist, die Waffe deswegen also keine vorstehenden Teile besitzt und die Waffe daher sehr schlank bauend ist.

Günstigerweise hat sich ergeben, daß es ausreicht, wenn die Montagevorrichtung drei Ausrichtelemente aufweist. Wie beschrieben, ist das Ausrichtelemente zum Beispiel stift- oder bolzenartig ausgebildet und am Montagekörper angeordnet. Es ist aber auch möglich, daß die Montagevorrichtung entsprechende Aufnahmemulden als Ausrichtelemente besitzt. Durch die Anordnung von drei Ausrichtelementen, zum Beispiel in einer symmetrischen, spitzwinkligen Dreiecksanordnung, ergibt eine geometrisch absolut ausreichend definierte Lagerung. Insbesondere wird durch eine solche Ausgestaltung eine geometrische Überbestimmung vermieden, was nur schwer beherrschbar ist. Würden nämlich zum Beispiel vier Ausrichtelemente vorgesehen werden, so müssen diese Ausrichtelemente exakt zueinander orientiert sein, damit bei der Montage kein Schaukeln oder Wackeln auftritt.

Auch wenn eine Variante mit mehr als drei Ausrichtelementen ebenfalls zur Erfindung gehört, zeichnet sich die Variante mit drei Ausrichtelementen durch ihre Schlichtheit und exakte geometrische Bestimmtheit besonders aus.

Bevorzugterweise sind die Ausrichtelemente in Laufrichtung gesehen symmetrisch angeordnet. Zunächst resultiert durch eine solche Ausgestaltung grundsätzlich ein harmonischer Gesamteindruck der Montagevorrichtung beziehungsweise der so ausgestatteten Schußwaffe. Darüber hinaus aber ist eine solche Anordnung auch für die Übertragung der Kräfte günstig, da somit die jeweiligen Ausrichtelemente, wenn zum Beispiel die Befestigungsvorrichtung auf der Längsachse angeordnet ist, jeweils gleich beansprucht werden. Günstigerweise ist dabei die Befestigungsvorrichtung auf der Längsachse des Laufes angeordnet.

In bevorzugter Weise wird vorgeschlagen, in Laufrichtung gesehen am hinteren Ende des Montagekörpers zwei Ausrichtelemente anzuordnen. Dabei wird am vorderen Ende des Montagekörpers nur ein Ausrichtelement angeordnet. Die gesamte Anordnung ist derart symmetrisch realisiert, daß sich das von den Ausrichtelementen definierte Dreieck exakt auf der durch den Lauf beziehungsweise die Laufachse definierten Symmetrieachse befindet. Neben den mechanischen Vorteilen beziehungsweise Stabilitätsvorteilen ist eine solche Anordnung aber auch bei der Handhabung sehr angenehm, da die Montagevorrichtung, welche das Zielfernrohr trägt, bevorzugt mittig am Lauf beziehungsweise Verschlußkasten der Schußwaffe angeordnet wird und dann das/die Ausrichtelement/e entsprechend mit der Schußwaffe zusammenwirkt, derart, daß der Montagekörper bereits ausgerichtet ist und in Position gehalten ist. Es erfolgt dann einfach nur noch das Umlegen des Schwenkhebels und die Montage des Montagekörpers erfolgt vollständig mit nur einer Hand in kurzer Zeit. Günstigerweise ist gefunden worden, daß das Ausrichtelement mit einer Kugel- oder Kugelschalenoberfläche ausgestattet ist. Das Ausrichtelement ist am Montagekörper vorgesehen und wirkt mit einem entsprechend ausgestatteten Bereich der Schußwaffe zusammen. Ist nun zum Beispiel das Ausrichtelement mit einer Kugeloberfläche ausgestattet, zum Beispiel als Kugelbolzen realisiert, so besitzt die Waffe eine entsprechende Ausfräsung, die ihrerseits Kugelschalenform hat, um ein sattes, flächiges Zusammenwirken mit der Kugeloberfläche des Ausrichtelementes zu ergeben. Hieraus resultiert ein formschlüssiger Verbund und eine Führung zwischen dem Montagekörper und der Waffe, wobei gleichzeitig eine sehr große Anlagefläche entsteht, wodurch die jeweiligen Flächendruckbelastungen verringert werden. Dadurch ist es möglich, auf eine spezielle Härtung der Materialien zu verzichten, was ansonsten bei entsprechenden Druckbelastungen unter Umständen notwendig wäre. Dies verbilligt die Herstellung der erfindungsgemäßen Montagevorrichtung.

Bei der Variante, wo das Ausrichtelement mit einer Kugeloberfläche, also zum Beispiel dem Kugelbolzen, ausgestattet ist, verbleiben an der Waffe nur entsprechende Kugelpfannen, die optisch nicht stören und insbesondere keine ansonsten vorstehenden Elemente bilden.

Gemäß dem Prinzip der kinematischen Umkehr gehören zur Erfindung aber auch solche Ausgestaltungen, bei welchen an der Waffe entsprechende Stifte oder Bolzen vorstehen, die dann in entsprechende Ausnehmungen im Montagekörper eingreifen. Dabei sind diese Ausnehmungen geschickterweise als Kugelschalen oder Kugelpfannen ausgebildet. Hieraus werden die gleichen Vorteile gezogen, wie oben beschrieben.

Bevorzugterweise wird vorgesehen, daß der Kugelbolzen unten abgeflacht ist. Eine solche Ausgestaltung verringert die Gefahr eines Verklemmens oder eines unvollständigen Einführens des Kugelbolzens in die dazugehörige Kugelpfanne. Durch die Abflachung wird der Kugelbolzen unten frei und Verunreinigungen, die sich normalerweise unten sammeln, stören nicht sogleich die Montage beziehungsweise die Funktionsfähigkeit der erfindungsgemäßen Montagevorrichtung.

Günstigerweise ist vorgesehen, daß der Kugelbolzen im oberen Schaftbereich einen etwas kleineren Durchmesser aufweist, als im unteren Kugelbereich. Durch eine solche Ausgestaltung wird erreicht, daß die oberste Kante der Halbkugel nicht belastet wird. In diesem Zusammenhang ist natürlich zu bemerken, daß sich nicht eine vollständige Kugel am Bolzen anschließt, sondern aufgrund der Einführbewegung maximal eine Halbkugel wirksam ist. Durch die Ausgestaltung, wie beschrieben, wird aber der obere Rand dieser Halbkugel entlastet.

Von Vorteil ist, daß das Ausrichtelement, insbesondere alle Ausrichtelemente, fest an der Montagevorrichtung angeordnet ist/sind. Der Montagekörper besitzt entsprechende Aufnahmen, in welchen die Ausrichtelemente, zum Beispiel als Kugelbolzen oder Kugelschäfte, eingesetzt und zuverlässig befestigt sind. Für die Verwendung der Montagevorrichtung müssen die Ausrichtelemente bezüglich des Montagekörpers, im Gegensatz zum Stand der Technik, nicht bewegt werden. Diese feste Verbindung erhöht natürlich die Stabilität, aber auch die Genauigkeit der gesamten Anordnung.

In einer bevorzugten Variante der Erfindung ist vorgesehen, das in Laufrichtung vorne liegende Ausrichtelement größer, insbesondere mit einem größeren Durchmesser auszustatten, als die anderen, hinten angeordneten Ausrichtelemente. Hieraus resultiert auch, daß die Ausfräsung an der Waffe, welche zur Aufnahme des Ausrichtelementes dient (wenn dieses als Kugelbolzen ausgebildet ist), größer ist. Eine solche Ausgestaltung dient zur Aufnahme des Rückstoßes.

Wie beschrieben, ist es günstig, wenn die Befestigungsvorrichtung zwischen den Ausrichtelementen oder neben diesen angeordnet ist. Es ergibt sich eine möglichst stabile Anordnung, wenn der Abstand der Ausrichtelemente zueinander möglichst groß ist und diese möglichst in den Endbereichen des Montagekörpers angeordnet sind. Hingegen ist die Befestigungsvorrichtung bevorzugt ziemlich zentrisch oder mittig angeordnet, wodurch eine möglichst gute Gleichverteilung der Kraft erreicht wird. Aber es ist auch möglich, die Befestigungsvorrichtung mit zumindest einem Ausrichtelement zusammenwirkend auszubilden. Zum Beispiel ist es möglich, daß ein Ausrichtelement verhältnismäßig großflächig baut und mit der Befestigungsvorrichtung gekoppelt ist. Eine solche Anordnung könnte zum Beispiel spannbolzenartig ausgeführt sein. Der Vorteil einer solchen Anordnung liegt insbesondere darin, daß hiermit Platz gespart wird. Gleichzeitig wird, bei entsprechend großflächiger Ausgestaltung des Ausrichtelementes, eine stabile Verbindung hergestellt.

Auch ist es günstig, wenn die Befestigungsvorrichtung eine Gewindehülse umfaßt. Insbesondere ist vorgesehen, daß der Schwenkhebel in der Gewindehülse gelagert ist und die Gewindehülse somit eine Lageeinstellung der Befestigungsvorrichtung erlaubt. Dabei ist vorgesehen, daß die Gewindehülse in den Montagekörper eingearbeitet ist Günstigerweise wird die Anordnung vom Montagekörper ausgeführt, wodurch es sich ergibt, daß die Gewindehülse in ihrer Lage bezüglich des Montagekörpers einstellbar ist. Durch einen entsprechenden Klemmstift ist die Gewindehülse auch festlegbar. Die Gewindehülse nimmt ihrerseits den Schwenkhebel auf, hierfür ist ein entsprechendes Innengewinde an der Hülse vorgesehen. Die Befestigungskraft wird über die Gewindesteigung dieses Innengewindes abgeleitet. Die Anordnung ist so getroffen, daß auch diese einstellbar ist.

Des weiteren erlaubt der Einsatz der Gewindehülse oder einer Gewindebuchse, daß der Anzug der Montagevorrichtung stufenlos reguliert werden kann. Geschickterweise wird die Gewindebuchse mit einem Linksgewinde ausgestattet, um unbeabsichtigtes Aufdrehen zu vermeiden.

Geschickterweise wird gemäß der Erfindung vorgeschlagen, daß die Hinterschneidung an einer Verriegelungsplatte angeordnet ist. Die Verriegelungsplatte kann dabei aus entsprechend gehärtetem Material bestehen, ohne dabei die gesamte Waffe, aus entsprechend aufwendigem Material zu bilden.

Die Verriegelungsplatte befindet sich daher an der Waffe. An der Waffe ist dabei eine entsprechende Ausnehmung vorgesehen, um im Zusammenwirken mit der Verriegelungsplatte die Hinterschneidung zu bilden. Natürlich ist es möglich, die Hinterschneidung aus dem Vollen herauszuarbeiten, also zum Beispiel herauszufräsen. Auch dies ist im Sinne der Erfindung. Dabei wird die Verriegelungsplatte separat angeschraubt und besteht ihrerseits aus einem oder mehreren Elementen. Natürlich ist es möglich, sie im Verschlußkasten oder am Lauf anzufräsen.

Um ein unbeabsichtigtes Zurückschwenken des Schwenkhebels zu vermeiden, ist in einer Weiterentwicklung der Erfindung ein Sicherungshebel für die Befestigungsvorrichtung vorgesehen. Günstigerweise wirkt dabei der Sicherungshebel direkt auf den Schwenkhebel, der Sicherungshebel kann aber auch an anderer Stelle auf die Befestigungsvorrichtung wirken, um ein unbeabsichtigtes Öffnen der Montagevorrichtung sicher zu vermeiden. Geschickterweise sichert der Sicherungshebel den Schwenkhebel in der Verriegelungsposition derart, daß eine lösbare Raste den Schwenkhebel hält. Der Sicherungshebel seinerseits ist schwenkbar gelagert und weist die Raste auf. Er wirkt mit einer entsprechenden Rastfläche des Schwenkhebels zusammen, um diesen festzuhalten. Um sicherzustellen, daß der Sicherungshebel auch den Schwenkhebel greift, ist der Sicherungshebel federunterstützt gelagert, wobei ein geringer Schwenkbereich bereits ausreichend für den Sicherungshebel ist.

In einer bevorzugten Variante wird vorgesehen, daß der Sicherungshebel und der Schwenkhebel in der gesicherten, verriegelten Stellung nahe nebeneinander beziehungsweise benachbart angeordnet sind. Natürlich ist die Anordnung so gewählt, daß der Sicherungshebel nicht zugleich bei Betätigung den Schwenkhebel freigibt. Vor Betätigung des Schwenkhebels muß dann noch der Sicherungshebel entsprechend bewegt werden, um eine Fehlbedienung nach Möglichkeit auszuschließen. Eine möglichst benachbarte Anordnung erleichtert aber die Demontage des Montagekörpers, da nur eine Raste gelöst werden muß und dann der Schwenkhebel zur Freigabe der Klemmflügel von der Hinterschneidung zurückzuschwenken ist.

Zu einer guten Führung des aufzunehmenden Gegenstandes, des Zielfernrohres oder dergleichen, besitzt der Montagekörper eine Aufnahmenut.

Dabei befindet sich die Aufnahmenut oben an dem Montagekörper, wohingegen die Ausrichtelemente auf der Unterseite des Montagekörpers, also auf der zur Aufnahmenut abgewandten Seite angeordnet sind.

Die erfindungsgemäße Aufgabe wird natürlich auch durch eine entsprechende Schußwaffe, die mit einer Montagevorrichtung wie beschrieben ausgestattet ist, gelöst. Bei der Montagevorrichtung sind dann die entsprechenden Kalibriervorrichtungen für das Zielfernrohr vorgesehen. Durch die erfindungsgemäße Montagevorrichtung wird erreicht, daß an Stelle des Zielens über Kimme und Korn in einfacher, schneller Weise ein Zielfernrohr an der Schußwaffe, insbesondere einem Gewehr, montiert wird, wobei durch das einfache Aufmontieren des Montagekörpers mit Hilfe der erfindungsgemäßen Montagevorrichtung bereits das exakt eingestellte Zielfernrohr zur Verfügung steht. Dabei ist die Anordnung so getroffen, daß die gesamte Montagevorrichtung mit einer Hand und der Schwenkhebel sogar nur mit einem Finger bedienbar ist. Die andere Hand hält währenddessen das Gewehr. Das Gewehr muß dabei nicht aus der Hand gelegt werden. Der gesamte Montagevorgang dauert nur wenige Sekunden und ist beliebig reproduzierbar, immer mit der gleichen Genauigkeit. Gerade die Ein-Hand- beziehungsweise "Ein-Daumen"-Bedienung ist ein großer Vorzug der Erfindung. Das Ganze geht einher mit entsprechend hoher Stabilität der Anordnung, aufgrund der Ausgestaltung der bevorzugterweise kugelförmigen Ausrichtelemente. Dabei ist die Anordnung sehr niedrig bauend, um zu erreichen, daß das Zielfernrohr möglichst nahe an der Laufachse liegt. Auch ist vorgesehen, die Ausrichtelemente austauschbar an dem Montagekörper vorzusehen, wodurch es möglich ist, die Länge der Ausrichtelemente zu verändern und damit die Lage und Höhe des Montagekörpers über der Waffe einzustellen.

Des weiteren ist die erfindungsgemäße Montagevorrichtung einfach herstellbar. Der Montagekörper selber ist durch seine längliche Ausgestaltung zum Beispiel aus dem Vollen leicht durch Spanbearbeitung herzustellen, in die als Kugelzapfen ausgebildeten Ausrichtelemente werden entsprechende Buchsen eingesetzt. Der Herstellungsaufwand hierfür ist gering.

Gemäß einer vorteilhaften Ausgestaltung der Erfindung ist vorgesehen, daß die Schußwaffe einen Verschlußkasten aufweist und der Verschlußkasten die Verriegelungsplatte mit der Hinterschneidung trägt. Wie beschrieben ist die Verriegelungsplatte aus entsprechend stabilem, auch gehärtetem Material, wobei es ausreicht, nur diese Verriegelungsplatte entsprechend hochwertig auszubilden. Vorteilhafterweise kann dann zum Beispiel der Verschlußkasten im übrigen aus Leichtmetall gefertigt sein, was die Bearbeitung aber auch das Gewicht der erfindungsgemäßen Schußwaffe günstig beeinflußt.

Natürlich eröffnet die Erfindung auch die Möglichkeit, die Verriegelungsplatte am Lauf anzuordnen. Auch eine solche Variante ist Teil der Erfindung. Günstigerweise weist der Verschlußkasten oder der Lauf entsprechende Kugelpfannen zur Aufnahme der als Kugelbolzen ausgebildeten Ausrichtelemente auf.

Auch die Befestigungsvorrichtung befindet sich bevorzugt an dem Montagekörper und ist Teil der Montagevorrichtung, wodurch eine sehr schlanke, elegante Waffe entsteht, da an dieser keine vorstehenden Teile bestehen.

Der Verschlußkasten besitzt eine längsverlaufende (parallel zum Lauf) verlaufende Brücke. Diese Brücke nimmt bevorzugterweise die Verriegelungsplatte auf. Die Brücke vermag bezüglich des Verschlußkastens etwas zu federn, beziehungsweise wirkt als Feder, so daß der Montagekörper immer unter einer konstanten Spannung steht. Die Befestigungsvorrichtung versucht, den Brückenbereich gegen diese Federkraft nach oben zu ziehen. Hieraus resultiert eine sichere, zuverlässige Verbindung des Montagekörpers zur eigentlichen Waffe.

In der Zeichnung ist die Erfindung schematisch gezeigt. Es zeigen:
- Fig. 1:: eine Draufsicht auf eine erfin- dungsgemäße Schußwaffe,
- Fig. 2a und 2b:: je eine Draufsicht auf die erfin- dungsgemäße Montagevorrichtung in geöffneter (Fig. 2a) beziehungs- weise geschlossener (Fig. 2b) Stellung,
- Fig. 3:: die erfindungsgemäße Montagevor- richtung von der Seite,
- Fig. 4a und 4b:: den Schwenkhebel der erfindungs- gemäßen Montagevorrichtung in der Ansicht (Fig. 4a) und Draufsicht (Fig. 4b),
- Fig. 5:: Frontansicht des Montagekörpers der erfindungsgemäßen Montagevor- richtung,
- Fig. 6a, 7a:: je in einer Schnittdarstellung die erfindungsgemäße Schußwaffe mit geschlossener Montagevorrichtung (Fig. 6a) beziehungsweise geöffne- ter Montagevorrichtung (Fig. 7a),
- Fig. 6b, 7b:: jeweils in einer Draufsicht die erfindungsgemäße Schußwaffe mit geöffneter Montagevorrichtung (Fig. 7b) beziehungsweise ge- schlossener Montagevorrichtung (Fig. 6b).

In Fig. 1 ist der Verschlußkasten 1 einer erfindungsgemäßen Schußwaffe von oben gezeigt. In dem hier gezeigten Ausführungsbeispiel ist die Verriegelungsplatte 3 in den Verschlußkasten 1 eingearbeitet. Der Verschlußkasten 1 weist eine mittig angeordnete Brücke 10 auf. Links und rechts dieser Brücke 10 sind Freifräsungen vorgesehen, zum Beispiel um Patronen einzulegen. Die Schußrichtung ist nach oben. Die Brücke 10 ist bezüglich der gedachten Laufachse mittig beziehungsweise symmetrisch angeordnet. Die gedachte Symmetrieachse durchschneidet die obere Kugelpfanne 12, die als Aufnahme für ein nicht gezeigtes Ausrichtelement dient.

Auch die Verriegelungsplatte 3 ist bevorzugt symmetrisch zur Laufachse angeordnet. Sie ist bündig in die Brücke des Verschlußkastens eingearbeitet und befestigt. Die Befestigung erfolgt mit Schrauben.

Die Verriegelungsplatte 3 besitzt eine Ausnehmung 30, in die der Klemmflügel des Sicherungshebels eingreift.

Die Verriegelungsplatte ist auf der Brücke ziemlich mittig angeordnet. Am anderen Ende der Brücke, wo sich der Verschlußkasten wieder verbreitert, sind zwei jeweils symmetrisch angeordnete, kleinere Kugelpfannen 11 vorgesehen. Sie sind kleiner dimensioniert als die Kugelpfanne 12 im vorderen Bereich.

In Fig. 2a ist die Montagevorrichtung gezeigt. Sie besteht im wesentlichen aus dem Montagekörper 4, der in Fig. 2b von oben gezeigt ist. Der Montagekörper 4 besitzt eine Aufnahmenut 40, die längsverlaufend, parallel zum Lauf orientiert ist. Die Ausrichtelemente 2 sind an dem Montagekörper 4 vorne und hinten angeordnet. Der Schwenkhebel der Befestigungsvorrichtung 5 ist auf der Unterseite des Montagekörpers angeordnet, der Schwenkhebel 50 befindet sich dabei drehbar gelagert in der losen Buchse 56 oder Gewindehülse 56. Die lose Buchse 56 ist in den Montagekörper 4 eingedreht und durch den Gewindestift 57 vor Verdrehen geschützt. Die Anordnung ist dabei so gewählt, daß die Lage des Schwenkhebels 50 durch die Lage der Buchse 56 verstellbar ist.

Der Schwenkhebel 50 ist in Fig. 4a, 4b gezeigt. Der Schwenkhebel 50 ist um die Drehachse 52 drehbar, definiert durch das Gewinde der Buchse 56. Der Schwenkbereich 55 beträgt dabei bevorzugt ca. 90°, gemäß der Erfindung ist aber vorgesehen, den Schwenkbereich auch zwischen 60° und 120° oder sogar zwischen 40° und 170° auszuführen. Solche Winkelbereiche erlauben immer noch eine Ein-Hand- beziehungsweise Ein-Finger-Bedienung. Ein Schwenkbereich von 90° hat sich aber durch die besondere, einfache Bedienung bewährt.

Der Schwenkhebel 50 ist mit seinem oberen Bereich zum Beispiel in der Buchse 56 drehbar gelagert. Im unteren Bereich ist der Klemmflügel 51 vorgesehen, der mit der Hinterschneidung zusammenwirkt.

In Fig. 2a ist der Klemmflügel 51 gut zu erkennen. Genaugenommen sind zwei Klemmflügel vorgesehen, die links und rechts in der hier gezeigten geöffneten Stellung angeordnet sind.

In Fig. 2a ist im linken Bereich der Sicherungshebel 6 gezeigt. Er besteht aus einem länglichen, um das Drehlager 62 in einem kleinen Bereich verschwenkbaren länglichen Körper, der endseitig die Raste 61 trägt. Die Raste 61 wirkt mit der Rastfläche 54, welche an dem Schwenkhebel 50 vorgesehen ist, zusammen. Für Einstellzwecke ist die Lage und/oder die Länge der Raste 61 einstellbar. In der gesicherten Stellung (Fig. 2b) befindet sich der Schwenkhebel 50 zwischen der Raste 61 und dem Betätigungsbereich 63. Durch Betätigen des Betätigungsbereiches 63 wird der Sicherungshebel 6 um das Drehlager 62 nach unten gedrückt und die Raste 61 gibt die Rastfläche 54 frei.

Das Zusammenwirken der Klemmflügel 51 mit der Hinterschneidung 31 ist insbesondere in Fig. 6a und 7a gut zu sehen. In der rechten Figur 7a ist die geöffnete Stellung gezeigt, die beiden Klemmflügel 51 liegen hintereinander und sind für eine zum Beispiel vertikale Bewegung frei, das heißt, der Montagekörper kann vom Verschlußkasten 1 abgenommen werden. Die als Kugelbolzen 20 ausgestalteten Ausrichtelemente 2 stehen in entsprechend geformten Ausfräsungen des Verschlußkastens ein.

In Fig. 6b hingegen ist der Schwenkhebel 50 um 90° geschwenkt. Die beiden Klemmflügel 51 liegen nun quer und untergreifen die Verriegelungsplatte 3 in deren Hinterschneidungen 31. In dieser Stellung ist der Montagekörper fest auf dem Verschlußkasten 1 angeordnet.

Die jetzt mit der Anmeldung und später eingereichten Ansprüche sind Versuche zur Formulierung ohne Präjudiz für die Erzielung weitergehenden Schutzes.

Sollte sich hier bei näherer Prüfung, insbesondere auch des einschlägigen Standes der Technik, ergeben, daß das eine oder andere Merkmal für das Ziel der Erfindung zwar günstig, nicht aber entscheidend wichtig ist, so wird selbstverständlich schon jetzt eine Formulierung angestrebt, die ein solches Merkmal, insbesondere im Hauptanspruch, nicht mehr aufweist.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

Merkmale, die nur in der Beschreibung offenbart wurden, oder auch Einzelmerkmale aus Ansprüchen, die eine Mehrzahl von Merkmalen umfassen, können jederzeit zur Abgrenzung vom Stande der Technik in den ersten Anspruch übernommen werden, und zwar auch dann, wenn solche Merkmale im Zusammenhang mit anderen Merkmalen erwähnt wurden beziehungsweise im Zusammenhang mit anderen Merkmalen besonders günstige Ergebnisse erreichen.

## Patentansprüche

1. System zur Fixierung einer Montagevorrichtung für ein Zielfernrohr an einer Schusswaffe mit einer schusswaffenseitigen Hinterschneidung (31) und mit einem montagevorrichtungsseitigen
- mit einem Schwenkhebel (50) versehenen - Montagekörper (4), wobei der Montagekörper (4) über - an seinem vorderen und hinteren Ende angeordnete - Ausrichtelemente (2) an der Schusswaffe aufliegt, **dadurch gekennzeichnet,**
- **dass** am Schwenkhebel (50) - als Teil einer Befestigungsvorrichtung (5) - in dessen oberen Bereich - als Drehachse (52) - ein Gewindestift und in dessen unteren Bereich mindestens ein Klemmflügel (51) angeordnet ist,
- **dass** im Montagekörper (4) eine Gewindebüchse (56) angeordnet ist,
- **dass** der Gewindestift des Schwenkhebels (50) in die Gewindebüchse (56) des Montagekörpers (4) eingeschraubt ist und
- **dass** im montierten Zustand der oder die Klemmflügel (51) die Hinterschneidung (31) untergreifen und durch die Schwenkbarkeit des Schwenkhebels (50) klemmend gegen die Hinterschneidung (31) ziehbar ist oder sind.

2. System nach Anspruch 1, **dadurch gekennzeichnet, daß** die Ausrichtelemente (2) Längsachsen haben, die zueinander parallel sind.

3. System nach einem oder beiden der vorhergehenden Ansprüche, **dadurch gekennzeichnet, daß** die vom Schwenkhebel (50) resultierende Befestigungskraft bei der Montage parallel beziehungsweise im Wesentlichen parallel ist zu der Längsachse des Ausrichtelementes (2) sowie der Verbindungsrichtung zwischen Montagekörper (4) und Schußwaffe.

4. System nach einem oder mehreren der vorhergehenden Ansprüche, **dadurch gekennzeichnet, daß** die Befestigungsvorrichtung (5) zwischen zwei Ausrichtelementen (2) beziehungsweise die Befestigungsvorrichtung (5) auf der Symmetrieachse des Laufs angeordnet ist und/oder die Befestigungskraft im Schwerpunkt oder in der Nähe des Schwerpunktes des Montagekörpers (4) an diesem angreift.

5. System nach einem oder mehreren der vorhergehenden Ansprüche, **dadurch gekennzeichnet, daß** die Befestigungsvorrichtung (5) Teil der Montagevorrichtung ist und die Hinterschneidung (31) an der Schußwaffe angeordnet ist und/oder die Befestigungsvorrichtung (5) an der Schußwaffe angeordnet ist und die Montagevorrichtung die Hinterschneidung (31) trägt.

6. System nach einem oder mehreren der vorhergehenden Ansprüche, **dadurch gekennzeichnet, daß** die Montagevorrichtung drei Ausrichtelemente (2) aufweist und/oder die Ausrichtelemente (2) in Laufrichtung gesehen symmetrisch angeordnet sind.

7. System nach einem oder mehreren der vorhergehenden Ansprüche, **gekennzeichnet durch** einen Schwenkbereich (55) des Schwenkhebels (50) von 40° bis 170°, bevorzugt 60° bis 120°.

8. System nach einem oder mehreren der vorhergehenden Ansprüche, **dadurch gekennzeichnet, daß** in Laufrichtung gesehen am hinteren Ende des Montagekörpers (4) zwei Ausrichtelemente (2, 20) angeordnet sind und/oder das Ausrichtelement (2) mit einer Kugel- oder Kugelschalenoberfläche ausgestattet ist und/oder das Ausrichtelement (2) als Kugelpfanne oder Kugelbolzen ausgebildet ist.

9. System nach einem oder mehreren der vorhergehenden Ansprüche, **dadurch gekennzeichnet, daß** der Kugelbolzen (20) unten abgeflacht ist und/oder der Kugelbolzen (20) im oberen Schaftbereich einen etwas kleineren Durchmesser aufweist als im unteren Kugelbereich und/oder das in Laufrichtung vorneliegende Ausrichtelement (2) größer, insbesondere mit einem größeren Durchmesser ausgestattet ist als die anderen Ausrichtelemente (2).

10. System nach einem oder mehreren der vorhergehenden Ansprüche, **dadurch gekennzeichnet, daß** das Ausrichtelement (2), insbesondere alle Ausrichtelemente (2), fest an der Montagevorrichtung angeordnet ist/sind und/oder die Befestigungsvorrichtung (5) neben dem Ausrichtelement (2) angeordnet ist und/oder die Befestigungsvorrichtung (5) mit zumindest einem Ausrichtelement (2) zusammenwirkt.

11. System nach einem oder mehreren der vorhergehenden Ansprüche, **dadurch gekennzeichnet, daß** die Befestigungsvorrichtung (5) eine Gewindehülse (56) umfaßt und/oder die Gewindehülse (56) in ihrer Lage bezüglich des Montagekörpers (4) oder der Waffe einstell- und gegebenenfalls auch festlegbar ist und/oder die Hinterschneidung (31) an einer verriegelungsplatte (3) angeordnet ist.

12. System nach einem oder mehreren der vorhergehenden Ansprüche, **dadurch gekennzeichnet, daß** ein Sicherungshebel (6) für die Befestigungsvorrichtung (5) vorgesehen ist und/oder der Sicherungshebel (6) den Schwenkhebel (50) in der Verriegelungsposition sichert, indem eine lösbare Raste (61) den Schwenkhebel (50) hält und/oder die Länge und/oder Lage der Raste einstellbar ist.

13. System nach einem oder mehreren der vorhergehenden Ansprüche, **dadurch gekennzeichnet, daß** der Sicherungshebel (6) federunterstützt ist und/oder der Sicherungshebel (6) und der Schwenkhebel (50) in der gesicherten, verriegelten Stellung nahe nebeneinander beziehungsweise benachbart angeordnet sind und/oder der Sperrhebel (6) eine mit der Raste (61) zusammenwirkende Rastfläche (54) trägt und/oder der Montagekörper (4) eine Aufnahmenut (40) für das Zielfernrohr oder dergleichen aufweist.

14. System nach einem oder mehreren der vorhergehenden Ansprüche, **dadurch gekennzeichnet, daß** die Aufnahmenut (40) auf der zum Ausrichtelement (2) abgewandten Seite des Montagekörpers (4) angeordnet ist.

15. System nach einem oder mehreren der vorhergehenden Ansprüche, **dadurch gekennzeichnet, daß** die Schußwaffe einen Verschlußkasten (1) aufweist und der Verschlußkasten (1) die Verriegelungsplatte (3) mit der Hinterschneidung (31) trägt und/oder die Schußwaffe einen Lauf aufweist und der Lauf die Verriegelungsplatte (3) mit der Hinterschneidung (31) trägt.

16. System nach einem oder mehreren der vorhergehenden Ansprüche, **dadurch gekennzeichnet, daß** der Verschlußkasten (1) beziehungsweise der Lauf Kugelpfannen (11, 12) zur Aufnahme der als Kugelbolzen (20) ausgebildeten Ausrichtelemente (2) aufweist.

17. System nach einem oder mehreren der vorhergehenden Ansprüche, **dadurch gekennzeichnet, daß** die Verriegelungsplatte (3) in einer Brücke (10) des Verschlußkastens (1) angeordnet ist und/oder die Brücke (10) bezüglich des Verschlußkastens (1) zu federn vermag.

## Claims

1. System for fastening a mounting device for a telescopic sight on a firearm, comprising undercut means (31) situated on the side facing the firearm and, situated on the side facing the mounting device, a mounting body (4) provided with a pivoting lever (50), said mounting body (4) engaging the firearm via aligning elements (2) provided at its front and rear ends, **characterized in that**
- the pivoting lever (50) has thereon a threaded pin to form an axis of rotation (52) as part of securing means (5) in the upper portion of said lever, and at least one clamping wing (51) in the lower portion thereof,
- a threaded bushing (56) located inside mounting body (4),
- said threaded pin of pivoting lever (50) threadingly engages threaded bushing (56) of mounting body (4) and that,
- in the mounted condition, said clamping wing or wings (51) reach/es into undercut (31) and is/are adapted to be clampingly pulled against undercut (31) by the pivoting movement of pivoting lever (50).

2. System as in claim 1, **characterized in that** aligning elements (2) have longitudinal axes extending in parallel with each other.

3. System as in any one or both of the preceding claims, **characterized in that**, in the mounting process, the fastening force exerted by pivoting lever (50) acts in parallel, or substantially in parallel, with the longitudinal axis of aligning element (2) and with the direction of connection between mounting body (4) and the firearm.

4. System as in any one or several of the preceding claims, **characterized in that** securing means (5) is located between two aligning elements (2) or on the axis of symmetry of the barrel, respectively, and/or that the securing force acts on mounting body (4) on or near its centre of gravity.

5. System as in any one or several of the preceding claims, **characterized in that** securing means (5) is part of the mounting means, **in that** undercut means (31) is located on the firearm, and/or **in that** securing means (5) is disposed on the firearm, with the mounting means having the undercut means (31) thereon.

6. System as in any one or several of the preceding claims, **characterized in that** the mounting means comprises three aligning elements (2) and/or the aligning elements (2) are disposed symmetrically, seen in the barrel direction.

7. System as in any one or several of the preceding claims, **characterized in that** pivoting lever (50) has a pivoting range (55) of 40° to 170°, preferably of 60° to 120°.

8. System as in any one or several of the preceding claims, **characterized in that**, seen in the barrel direction, the rear end of mounting body (4) has two aligning elements (2, 20) thereon and/or aligning element (2) is provided with a surface in the shape of a sphere or a spherical cup, and/or with aligning element (2) designed to form a spherical cup or a spherically ended bolt (2).

9. System as in any one or several of the preceding claims, **characterized in that** spherically ended bolt (20) is flattened at the bottom end and/or spherically ended bolt (20) has in the upper shank portion a somewaht smaller diameter than in the bottom ball portion, and/or in that the aligning element (2) which leads in the barrel direction is bigger, and particularly has a larger diameter, than the other aligning elements (2).

10. System as in any one or several of the preceding claims, **characterized in that** aligning element (2), and especially all aligning elements (2), is/are secured to mounting device, and/or **in that** securing means (5) is located laterally of aligning element (2), and/or **in that** securing means (5) cooperates with at least one aligning element (2).

11. System as in any one of several of the preceding claims, **characterized in that** securing means (5) comprises a threaded bushing (56), and/or **in that** threaded bushing (56) is adapted to be adjusted and, if required, to be secured in place in its position relative to mounting body (4) or relative to the firearm, and/or in that undercut (31) is provided on a locking plate (3).

12. System as in any one of several of the preceding claims, **characterized in that** a securing lever (6) for securing means (5) is provided and/or **in that** securing lever (6) secures pivoting lever (50) in its locking position by a releasable detent (61) retaining pivoting lever (50) and/or the length and/or the position of said detent being adjustable.

13. System as in any one of several of the preceding claims, **characterized by** securing lever (6) being spring-biased, and/or in that securing lever (6) and pivoting lever (50) in their secured locked positions are disposed in close proximity of or adjacent each other, respectively, and/or in that securing lever (6) has thereon a surface (54) cooperating with detent (61), and/or in that mounting body (4) has thereon a groove (40) for receiving the telescopic sight or the like device.

14. System as in any one or several of the preceding claims, **characterized in that** receiving groove (40) is disposed on the side of mounting body (4) turned away from aligning element (2).

15. System as in any one or several of the preceding claims, **characterized in that** said firearm has a breech case (1), said breech case (1) supporting locking plate (3) with undercut (31), and/or the firearm has a barrel carrying locking plate (3) with undercut (31).

16. System as in any one or several of the preceding claims, **characterized in that** breech case (1), or said barrel, has therein spherical cups or wells (11, 12) for receiving aligning elements (2) designed to form spherically ended bolts (20).

17. System as in any one or several of the preceding claims, **characterized in that** locking plate (3) is provided in a bridge (10) of breech case (1) and/or **in that** bridge (10) is capable of resilient movement relative to breech case (1).

## Revendications

1. Système de fixation d'un dispositif de montage pour une lunette de visée montée sur une arme à feu avec une contre-dépouille (31) du côté de l'arme à feu et un corps de montage (4), équipé d'un levier pivotant (50) du côté du dispositif de montage, le corps de montage (4) s'appuyant sur l'arme à feu par l'intermédiaire d'éléments d'alignement (2) disposés aux extrémités de devant et de derrière du corps de montage, **caractérisé en ce**
- **qu**'une tige filetée - comme partie d'un dispositif de fixation (5) - est montée comme pivot (52) dans la partie supérieure du levier pivotant (50) et qu'au moins une oreille de serrage (51) est placée dans la partie inférieure du levier pivotant,
- qu'une douille filetée (56) est intégrée dans le corps de montage (4),
- que la tige filetée du levier pivotant (50) est vissée dans la douille filetée (56) du corps de montage (4) et
- qu'après l'assemblage la ou les oreille(s) de serrage (51) passe/nt sous la contre-dépouille (31) et peut/peuvent être tirée/s et serrée/s, moyennant l'orientabilité du levier pivotant (50), contre la contre-dépouille (31).

2. Système selon la revendication 1, **caractérisé en ce que** les éléments d'alignement (2) ont des axes longitudinaux qui sont disposés parallèlement.

3. Système selon une ou deux des revendications précédentes, **caractérisé en ce que**, lors du montage, la force de fixation qui résulte du levier pivotant (50) est parallèle ou, dans le fond, parallèle à l'axe longitudinal de l'élément d'alignement (2) ainsi qu'au sens du raccord entre le corps de montage (4) et l'arme à feu.

4. Système selon une ou plusieurs des revendications précédentes, **caractérisé en ce que** le dispositif de fixation (5) est placé entre deux éléments d'alignement (2) ou sur l'axe de symétrie du canon et/ou que la force de fixation agit sur le corps de montage (4), au centre de gravité ou à proximité du centre de gravité de celui-ci.

5. Système selon une ou plusieurs des revendications précédentes, **caractérisé en ce que** le dispositif de fixation (5) fait partie du dispositif de montage et que la contre-dépouille (31) est placée sur l'arme à feu et/ou que le dispositif de fixation (5) est monté sur l'arme à feu et que le dispositif de montage porte la contre-dépouille (31).

6. Système selon une ou plusieurs des revendications précédentes, **caractérisé en ce que** le dispositif de montage présente trois éléments d'alignements (2) et/ou que les éléments d'alignements (2) sont disposés de façon symétrique dans la direction du canon.

7. Système selon une ou plusieurs des revendications précédentes, **caractérisé par** une plage de pivotement (55) du levier pivotant (50) allant de 40° à 170°, en priorité de 60° à 120°.

8. Système selon une ou plusieurs des revendications précédentes, **caractérisé en ce que**, vu dans la direction du canon, deux éléments d'alignements (2, 20) sont disposés à l'extrémité arrière du corps de montage (4) et/ou que l'élément d'alignement (2) présente une surface sphérique ou de cuvette et/ou que l'élément d'alignement (2) a la forme d'un coussinet à rotule ou d'un boulon à rotule.

9. Système selon une ou plusieurs des revendications précédentes, **caractérisé en ce que** le bas du boulon à rotule (20) est aplati et/ou le diamètre du boulon à rotule (20), dans la partie supérieure de la tige, est un peu plus petit que le diamètre de la partie inférieure du boulon où se trouve la rotule et/ou que l'élément d'alignement (2) qui, dans la direction du canon, se trouve devant est plus grand et a notamment un diamètre plus grand que les autres éléments d'alignement (2).

10. Système selon une ou plusieurs des revendications précédentes, **caractérisé en ce que** l'élément d'alignement (2), notamment tous les éléments d'alignement (2), se trouve/nt dans une position fixe sur le dispositif de montage et/ou que le dispositif de fixation (5) est placé à côté de l'élément d'alignement (2) et/ou que le dispositif de fixation (5) est concourant avec au moins un élément d'alignement (2).

11. Système selon une ou plusieurs des revendications précédentes, **caractérisé en ce que** le dispositif de fixation (5) comprend une douille filetée (56) et/ou que la douille filetée (56) peut être réglée ou, le cas échéant, fixée dans sa position par rapport au corps de montage (4) ou à l'arme et/ou la contre-dépouille (31) est placée sur une plaque de verrouillage (3).

12. Système selon une ou plusieurs des revendications précédentes, **caractérisé en ce qu'**un levier de sécurité (6) est prévu pour le dispositif de fixation (5) et/ou que le levier d'arrêt (6) bloque le levier pivotant (50) dans la position de verrouillage moyennant un cran d'arrêt (61) qui maintient le levier pivotant (50) et qui peut être débloqué et/ou que longueur et/ou la position du cran d'arrêt sont réglables.

13. Système selon une ou plusieurs des revendications précédentes, **caractérisé en ce que** le levier de sécurité (6) est renforcé par un ressort et/ou le levier de sécurité et le levier pivotant sont disposés, l'un très près ou à côté de l'autre, dans la position de blocage/verrouillage et/ou le levier d'arrêt (6) est équipé d'une surface d'arrêt (54) concourant avec le loquet (61) et/ou que
le corps de montage (4) présente une rainure de réception (40) pour la lunette de visée ou un dispositif semblable.

14. Système selon une ou plusieurs des revendications précédentes, **caractérisé en ce que** la rainure de réception (40) de la lunette de visée se trouve du côté opposé à l'élément d'alignement (2) du corps de montage (4).

15. Système selon une ou plusieurs des revendications précédentes, **caractérisé en ce que** l'arme à feu présente une boîte de culasse (1) et que la boîte de culasse (1) porte la plaque de verrouillage (3) avec la contre-dépouille (31) et/ou que l'arme à feu présente un canon
et que le canon porte la plaque de verrouillage (3) avec la contre-dépouille (31).

16. Système selon une ou plusieurs des revendications précédentes, **caractérisé en ce que** la boîte de culasse (1) respectivement le canon présentent des coussinets sphériques (11, 12) destinés à recevoir les éléments d'alignement (2) qui ont la forme de boulons à rotule (20).

17. Système selon une ou plusieurs des revendications précédentes, **caractérisé en ce que** la plaque de verrouillage (3) est placée dans une entretoise (10) de la boîte de culasse (1) et/ou que l'entretoise (10) est monté élastiquement par rapport à la boîte de culasse (1).
